# EUROPÄISCHE PATENTSCHRIFT

(11) **EP 4 519 499 B1**
(45) Veröffentlichungstag und Bekanntmachung des Hinweises auf die Patenterteilung: **08.10.2025**
(21) Anmeldenummer: 24745949.8
(22) Anmeldetag: 18.07.2024
(51) Int. Cl.: E01B 29/32, E01B 29/00, E01B 37/00

(54) **MANIPULATIONSVORRICHTUNG UND VERFAHREN ZUM MANIPULIEREN EINER GLEISSCHIENE**
MANIPULATION DEVICE AND METHOD OF MANIPULATING A RAILWAY RAIL
DISPOSITIF DE MANIPULATION ET PROCÉDÉ DE MANIPULATION D'UN RAIL DE CHEMIN DE FER

(30) Priorität: 19.07.2023 EP 23186294
(43) Veröffentlichungstag der Anmeldung: 12.03.2025
(73) Patentinhaber: Prodes GmbH, 1190 Wien (AT)
(72) Erfinder: FELLINGER, Michael, 8413 Ragnitz (AT); WEILINGER, Walter, 1060 Wien (AT)
(74) Vertreter: Rau, Schneck & Hübner Patentanwälte Rechtsanwälte PartGmbB
(86) Internationale Anmeldenummer: PCT/EP2024/070407
(87) Internationale Veröffentlichungsnummer: WO 2025/017131

(56) Entgegenhaltungen:
- WO-A1-2022/129001
- FR-A1- 2 521 191
- GB-A- 2 160 919
- US-A- 2 559 703
- US-A1- 2022 170 215

## Beschreibung

Die Erfindung betrifft eine Manipulationsvorrichtung zum Manipulieren einer Gleisschiene, insbesondere zum automatisierten Befestigen eines linienförmigen Signalübertragungselements an dem länglichen Objekt. Ferner betrifft die Erfindung eine Kombination und ein System mit einer derartigen Manipulationsvorrichtung. Die Erfindung betrifft auch ein Verfahren zum Manipulieren einer Gleisschiene.

Aus dem Stand der Technik sind leitungsförmige Signalübertragungselemente bekannt. Dabei handelt es sich beispielsweise um ein Messband, ein elektrisches Kabel oder dergleichen. Diese werden häufig im Bereich eines langgestreckten Objekts angeordnet, beispielsweise an einer Schiene, einer Rohrleitung, einem Seil, einer Straße oder einem Ingenieurbauwerk wie einer Brücke. Der Zweck des Signalübertragungselements kann dabei unterschiedlicher Natur sein - beispielsweise kann es dazu dienen, Daten entlang des Objekts zu übertragen oder Messungen entlang des Objekts durchzuführen.

Beispielsweise ist es aus der Eisenbahntechnik bekannt, langgestreckte Messbänder neben den Schienen zu verlegen oder an den Schienen anzubringen, um mechanische oder thermische Belastungen der Schienen zu detektieren. Die Länge des Signalübertragungselements kann dabei mehrere Kilometer betragen.

Ein Problem bei der Verlegung derartiger Signalübertragungselemente besteht darin, dass diese, zur Vermeidung von Abnutzungen und Umwelteinflüssen, vorzugsweise an einer gereinigten und homogenen Kontaktfläche an der Unterseite des Objekts angebracht werden sollten. Insbesondere bei Schienen und anderen, mit dem Erdreich verbundenen, Objekten ist dies kompliziert, sodass die Verlegung meist manuell durchgeführt werden muss und sehr aufwendig ist.

Gleisbauvorrichtungen sind bekannt aus der GB 2 160 919 A, der WO 2022/129 001 A1, der FR 2 521 191 A1 und der US 2 559 703 A.

Aufgabe der Erfindung ist es, eine Vorrichtung zu realisieren, welche das Anbringen derartiger Signalübertragungselemente an Gleisschienen erleichtert, insbesondere eine automatisierte Anbringung ermöglicht. Diese Aufgabe wird erfindungsgemäß durch eine Manipulationsvorrichtung nach Anspruch 1 gelöst.

Unter der Manipulationsvorrichtung wird eine zum Einwirken auf die Oberfläche der Gleisschiene ausgebildete Vorrichtung verstanden.

Erfindungsgemäß umfasst das Einwirken ein Anpressen eines linienförmigen Signalübertragungselements mit vorzugsweise mindestens einer Lichtleitfaser, an die Oberfläche, insbesondere eine Unterseite, der Gleisschiene und/oder das Befestigen, insbesondere das Ankleben und/oder Anklemmen des Signalübertragungselements an der Gleisschiene. Das Einwirken auf die Oberfläche kann alternativ oder zusätzlich umfassen, dass ein Körper, vorzugsweise ein länglicher Körper an die Oberfläche angepresst wird, ein Stoff, insbesondere ein Klebstoff, auf die Oberfläche aufgetragen wird, die Oberfläche gereinigt wird, eine Oberflächenaktivierung und/oder -vorbehandlung, insbesondere zum Vorbereiten eines Klebstoffauftrags, erfolgt, die Oberfläche verformt wird, die Temperatur der Oberfläche geändert wird, die Oberfläche gehärtet wird, Material aufgetragen, insbesondere aufgeschweißt, wird und/oder Material von der Oberfläche abgetragen, insbesondere abgeschnitten und/oder abgeschliffen, wird.

Vorzugsweise ist die Manipulationsvorrichtung dazu ausgebildet, dass das Einwirken auf die Gleisschiene zumindest teilweise, insbesondere vollständig, automatisiert erfolgen kann. Hierzu kann die mindestens eine Manipulationseinheit mindestens einen, vorzugsweise elektrischen und/oder fluidischen, Aktor aufweisen, der zum Anpressen des Signalübertragungselements, an die Gleisschiene und/oder zum Ausbringen eines Stoffs, insbesondere eines Klebstoffs und/oder eines Reinigungsmittels, auf die Gleisschiene und/oder zum Verlagern der Manipulationsvorrichtung entlang der Gleisschiene und/oder zum mechanischen Bearbeiten der Gleisschiene ausgebildet ist.

Das Einwirken auf die Gleisschiene wird auch als Manipulieren der Gleisschiene bezeichnet. Das Manipulieren der Oberfläche soll dementsprechend nicht dahingehend einschränkend verstanden werden, dass eine, insbesondere irreversible, Einflussnahme auf eine Eigenschaft der Oberfläche, insbesondere im Sinne einer Oberflächenbearbeitung, stattfinden muss.

Das Führungsmittel ist vorzugsweise dazu ausgebildet, das geführte Verlagern der Manipulationsvorrichtung, insbesondere der mindestens einen Manipulationseinheit, zu gewährleisten. Hierzu kann die Kopplungseinrichtung ein Führungsmittel in der Art einer Linearführung aufweisen. Vorzugsweise ist das Führungsmittel dazu ausgebildet, eine Bewegung der Manipulationsvorrichtung, insbesondere der mindestens einen Manipulationseinheit relativ zu der Gleisschiene zumindest in einer, insbesondere in jeder, Richtung, senkrecht zu der Längsrichtung der Gleisschiene zu sperren, insbesondere reversibel zu sperren. Entlang der Längsrichtung der Gleisschiene ist eine Bewegung der Manipulationsvorrichtung, insbesondere der Manipulationseinheit, relativ zu der Gleisschiene vorzugsweise von dem Führungsmittel freigegeben. Das Führungsmittel kann zum geführten Verlagern der Manipulationsvorrichtung mindestens ein Gleitlager und/oder mindestens ein Wälzlager, insbesondere ein Kugellager und/oder ein Rollenlager, aufweisen. Das Führungsmittel kontaktiert Gleisschiene zum geführten Verlagern vorzugsweise reversibel und/oder punktförmig und/oder linienförmig und/oder flächig. Das Verlagern der Manipulationsvorrichtung entlang der Längsrichtung ist aufgrund des Führungsmittels besonders reibungsarm möglich. Wenn die Relativbewegung der Manipulationsvorrichtung senkrecht zu der Längsrichtung vollständig gesperrt ist, kann die mindestens eine Manipulationseinheit besonders präzise an der Gleisschiene positioniert werden bzw. in Längsrichtung der Gleisschiene relativ zu diesem verlagert werden.

Die Manipulationsvorrichtung kann ein Bestandteil einer Gehäuseeinheit sein. Die Gehäuseeinheit kann dazu ausgebildet sein, seitlich auf die Gleisschiene aufgehängt und/oder aufgesetzt zu werden, um die Gleisschiene in einem Bereich seiner Länge teilweise oder vollständig zu umschließen. Vorzugsweise können im Inneren der Gehäuseeinheit ein oder mehrere Stützmittel vorgesehen sein. Die Stützmittel sind vorzugsweise dazu ausgebildet, die Gehäuseeinheit derart kraft- und/oder formschlüssig mit Gleisschiene zu verbinden, dass die Manipulationsvorrichtung, insbesondere die mindestens eine Manipulationseinheit, zumindest eine, insbesondere an der Unterseite der Gleisschiene befindliche, Oberfläche, insbesondere Kontaktfläche, der Gleisschiene manipulieren kann.

Die mindestens eine Manipulationseinheit kann vorzugsweise dazu ausgebildet sein, mindestens ein linienförmiges, Signalübertragungselement, insbesondere mit mindestens einer Lichtleitfaser, insbesondere mindestens einer Glasfaser, und/oder mindestens einen, insbesondere damit verbundenen, Sensor, insbesondere einen Dehnungssensor und/oder einen Temperatursensor und/oder einen Kraftsensor, an der Oberfläche, insbesondere an der Unterseite, der Gleisschiene anzuordnen, insbesondere aufzubringen, insbesondere zu befestigen. Besonders bevorzugt wird mittels der mindestens einen Manipulationseinheit eine Kombination aus Signalübertragungselement und Sensor, insbesondere eine Lichtleitfaser mit mindestens einem Faser-Bragg-Gitter, aufgebracht.

Zum Aufbringen des linienförmigen Signalübertragungselements und/oder Sensors weist die mindestens eine Manipulationseinheit ein Anpressmittel, insbesondere eine Anpressrolle, zum Anpressen an die Oberfläche der Gleisschiene auf und mindestens eine Umlenkrolle, zum kontinuierlichen Zuführen an die Oberfläche der Gleisschiene, insbesondere von einer Haspel, aufweisen.

Erfindungsgemäß weist die Manipulationsvorrichtung eine Zuführeinrichtung zum kontinuierlichen Zuführen eines linienförmigen Signalübertragungselements, insbesondere mit mindestens einer Lichtleitfaser, an die Oberfläche der Gleisschiene auf. Die Zuführeinrichtung kann die Haspel und/oder das Umlenkmittel umfassen. Die Zuführeinrichtung ist dazu ausgebildet, das linienförmige Signalübertragungselement zum Anpressmittel zu fördern.

Das linienförmige Signalübertragungselement ist vorzugsweise formflexibel, insbesondere biegeweich ausgebildet, und/oder zerstörungsfrei über eine Umlenkrolle führbar und/oder von einer Haspel abwickelbar.

Das linienförmige Signalübertragungselement weist vorzugsweise mindestens eine, insbesondere mehrere, Lichtleitfasern, insbesondere Glasfasern, auf. Diese können als Sensor- und/oder Signalfasern ausgebildet sein. Alternativ oder zusätzlich kann das linienförmige Signalübertragungselement mindestens einen elektrischen Leiter aufweisen.

Das linienförmige Signalübertragungselement kann kabel- und/oder bandförmig sein. Es wird auch als leitungsförmiges Signalübertragungselement bezeichnet.

Das linienförmige Signalübertragungselement kann mindestens einen, insbesondere mehrere, insbesondere mindestens 10, insbesondere mindestens 50, Sensoren, insbesondere Dehnungssensoren und/oder Temperatursensoren, aufweisen. Der mindestens eine Sensor kann als Fiber-Bragg-Gitter, das vorzugsweise Bestandteil der mindestens einen Lichtleitfaser ist, und/oder als Dehnmessstreifen ausgebildet sein.

Das linienförmige Signalübertragungselement weist vorzugsweise eine Länge von mindestens 20 m, insbesondere mindestens 100 m, insbesondere mindestens 500 m, und/oder eine maximale Querabmessung von maximal 20 cm, insbesondere maximal 10 cm, insbesondere maximal 5 cm, und/oder eine Dicke von maximal 3 cm, insbesondere maximal 1 cm, insbesondere maximal 0,5 cm, auf.

Gemäß einem weiteren Aspekt kann die Kopplungseinrichtung ein Vorspannmittel, insbesondere eine Vorspannfeder, zum Anpressen der mindestens einen Manipulationseinheit an die Oberfläche der Gleisschiene aufweisen. Das Vorspannmittel wirkt vorzugsweise zwischen der Gleisschiene und der Manipulationseinheit, insbesondere zwischen dem Führungsmittel und der mindestens einen Manipulationseinheit. Hierdurch kann eine besonders präzise Anordnung der mindestens einen Manipulationseinheit an der Gleisschiene erzielt werden. Das Anpressen der Manipulationseinheit und/oder des Signalübertragungselements an die Gleisschiene kann anhand des Vorspannmittels mit einer vorbestimmten Vorspannkraft erfolgen.

Gemäß einem weiteren Aspekt kann die Manipulationsvorrichtung einen, insbesondere elektrischen und/oder fluidischen, Vortriebsmotor zum Verlagern der Manipulationsvorrichtung entlang der Längsrichtung der Gleisschiene aufweisen. Der Vortriebsmotor kann ein Bestandteil der Manipulationsvorrichtung, insbesondere der mindestens einen Manipulationseinheit, sein. Vorzugsweise ist die Manipulationsvorrichtung mittels des Vortriebsmotors automatisiert entlang der Gleisschiene verlagerbar, insbesondere zwischen mehreren Positionen, in denen auf die Oberfläche der Gleisschiene eingewirkt werden soll.

Gemäß einem Aspekt kann die Kopplungseinrichtung die Gleisschiene über einen Winkel von mindestens 180°, insbesondere mindestens 240°, insbesondere mindestens 270°, insbesondere mindestens 300°, insbesondere 360°, insbesondere bezogen auf eine Mittellängsachse der Gleisschiene, umgeben. Hierdurch kann eine besonders präzise Führung der Manipulationsvorrichtung entlang der Längsrichtung der Gleisschiene gewährleistet werden. Die Oberfläche der Gleisschiene, auf die eingewirkt werden soll, kann somit gegenüber der Umgebung abgeschirmt, insbesondere eingehaust werden. Hierdurch wird vorteilhaft erreicht, dass Umgebungseinflüsse, insbesondere durch Verschmutzung und/oder Licht und/oder Sauerstoff, auf die Oberfläche der Gleisschiene reduziert, insbesondere vermieden werden, beispielsweise um fehlerhafte Klebstellen zu vermeiden. Andererseits kann eine Beeinträchtigung der Umgebung, beispielsweise durch Funkenflug, vermieden werden.

Gemäß einem weiteren Aspekt kann die Manipulationsvorrichtung eine Gehäuseeinheit aufweisen, welche die Gleisschiene in einem Abschnitt seiner Länge zumindest teilweise, insbesondere vollständig, umgibt. Insbesondere kann die Gehäuseeinheit die Tragstruktur aufweisen, insbesondere als Tragstruktur ausgebildet sein. Die Gehäuseeinheit umgibt die Gleisschiene vorzugsweise zumindest an zwei einander gegenüberliegenden Seiten der Gleisschiene.

Gemäß einem weiteren Aspekt kann die Gehäuseeinheit ein Verschlusselement aufweisen, welches insbesondere dazu ausgebildet ist, die Gleisschiene in einer Anordnung reversibel lösbar zu sperren, in der es von der Manipulationsvorrichtung umschlossen ist. Das Verschlusselement kann zwischen einer Offenstellung, in welcher die Manipulationsvorrichtung von der Gleisschiene abnehmbar ist, und einer Verschlussvorstellung, in welcher die Manipulationsvorrichtung die Gleisschiene formschlüssig umgibt verlagerbar sein. Hierdurch kann eine besonders umfassende Abschirmung der Gleisschiene, insbesondere der zu manipulierenden Oberfläche, gegenüber der Umgebung erzielt werden.

Gemäß einem weiteren Aspekt können die mindestens eine Manipulationsvorrichtung und/oder das System eine Montageeinheit zum, insbesondere automatisierten, Herstellen und/oder Lösen einer Befestigung der Gleisschiene, insbesondere einer Schienenbefestigung aufweisen. Die Montageeinheit kann insbesondere zum Herstellen und/oder Lösen einer Schraubverbindung und/oder einer Nagelverbindung ausgebildet sein.

Gemäß einem weiteren Aspekt kann eine Verlagerungseinheit zum, insbesondere automatisierten, Verlagern der Gleisschiene, insbesondere zum Anheben und/oder Absenken der Gleisschiene, insbesondere relativ zu einer Gleisschwelle vorgesehen sein. Insbesondere kann die Manipulationsvorrichtung die Verlagerungseinheit aufweisen. Hierdurch wird vorteilhaft erreicht, dass die mindestens eine Manipulationseinheit auf die Unterseite der Gleisschiene, einwirken kann.

Gemäß einem weiteren Aspekt kann die Zuführeinrichtung derart ausgebildet sein, dass das linienförmige Signalübertragungselement an der Unterseite Gleisschiene, insbesondere eines Schienenfußes, insbesondere in einer darin eingebrachten Nut, und/oder an einer Zwischenlage, insbesondere in eine Nut der Zwischenlage, einbringbar ist. Die Zuführeinrichtung kann hierzu Führungsmittel zum Zuführen und/oder Anpressen des linienförmigen Signalübertragungselements aufweisen.

Vorzugsweise ist die Manipulationsvorrichtung, insbesondere sind die Zuführeinrichtung und/oder die Montageeinheit und/oder die Verlagerungseinheit derart ausgebildet, dass das linienförmige Signalübertragungselement beim Befestigen der Gleisschiene auf den Gleisschwellen zwischen diesen formschlüssig gehalten und/oder geklemmt werden kann.

Die Erfindung betrifft ferner eine Kombination, aufweisend mehrere miteinander verbindbare Manipulationsvorrichtungen. Die mehreren Manipulationsvorrichtungen weisen vorzugsweise unterschiedliche Manipulationseinheiten auf. Die Kombination kann mit mindestens einem der Merkmale weitergebildet sein, die in Zusammenhang mit der Manipulationsvorrichtung beschrieben sind. Die Vorteile der Kombination entsprechend vorzugsweise den in Zusammenhang mit der Manipulationsvorrichtung beschriebenen Vorteilen.

Die Kombination umfasst vorzugsweise zumindest eine Manipulationseinheit, die als Reinigungseinheit zur chemischen und/oder physikalischen, insbesondere mechanischen, Reinigung der Oberfläche und/oder des Signalübertragungselements ausgebildet ist und/oder die als Applikationseinheit zum Aufbringen des linienförmigen Signalübertragungselements und/oder einer Klebschicht und/oder einer Schweißnaht, auf die Oberfläche und/oder der Klebschicht auf das Signalübertragungselement ausgebildet ist und/oder die als Anpresseinheit zum Positionieren und/oder Pressen des Signalübertragungselements gegen die Oberfläche ausgebildet ist und/oder die als Abdeckeinheit zum Anbringen einer Abdeckung, insbesondere eines Abdeckkörpers und/oder einer Abdeckschicht, insbesondere eines Schutzlacks, auf das Signalübertragungselement ausgebildet ist. Die Abdeckung ist vorzugsweise zum Schutz, insbesondere des Signalübertragungselements, vor Feuchtigkeit und/oder vor Verschmutzung und/oder vor Tieren ausgebildet.

Gemäß einem weiteren Aspekt kann mindestens eine der Manipulationseinheiten eine Reinigungseinheit zum Reinigen der Oberfläche und/oder mindestens eine Applikationseinheit zum Aufbringen des linienförmigen Signalübertragungselements an der Oberfläche aufweisen. Insbesondere kann die Kombination dazu ausgebildet sein, dass Reinigen der Oberfläche und das Aufbringen des Signalübertragungselements an der Oberfläche automatisiert, insbesondere in dieser Reihenfolge nacheinander, auszuführen.

Gemäß einem weiteren Aspekt kann eine Verbindung zwischen mindestens zwei der mehreren Manipulationsvorrichtungen reversibel lösbar und/oder flexibel, insbesondere gelenkig, ausgebildet sein.

Die Erfindung betrifft ferner ein System, aufweisend einen Fahrwagen, insbesondere ein Gleisfahrzeug zum Befahren von Gleisschienen, und mindestens eine an dem Fahrwagen angebrachte Manipulationsvorrichtung und/oder eine Kombination. Vorzugsweise ist das System mit mindestens einem der Merkmale weitergebildet, die in Zusammenhang mit der Manipulationsvorrichtung und/oder der Kombination beschrieben sind. Das System kann die Vorteile aufweisen, die in Zusammenhang mit der Manipulationsvorrichtung und/oder der Kombination beschrieben sind. Der Fahrwagen umfasst vorzugsweise einen Fahrmotor zum Verlagern entlang der Gleisschienen. Die Montageeinheit und/oder die Verlagerungseinheit können an der Kopplungseinrichtung und/oder an dem Fahrwagen angebracht sein. Insbesondere kann das Verlagern der Manipulationsvorrichtung entlang der Gleisschiene mittels des Fahrwagens, insbesondere des Fahrmotors, erfolgen. Der Vortriebsmotor der Manipulationsvorrichtung kann zu Feinpositionierung an der Gleisschiene ausgebildet und zusätzlich zu dem Fahrmotor vorgesehen sein.

Das System weist vorzugsweise eine Schienenlegeeinrichtung zum Verlegen von Schienen und/oder eine Instandhaltungseinrichtung und/oder ein Gleisbearbeitungsaggregat, insbesondere ein Gleisstopfaggregat und/oder ein Hebe- und Richtaggregat, und/oder die Montageeinheit auf. Diese sind vorzugsweise an dem Fahrwagen angeordnet. Vorzugsweise sind die Haspel und/oder die Verlagerungseinheit an dem Fahrwagen angeordnet.

Das System kann eine Gleisverlegemaschine und/oder eine Gleisinstandhaltungsmaschine und/oder eine Gleisstopfmaschine mit der Manipulationsvorrichtung sein. Vorteilhaft wird hierdurch erreicht, dass das Signalübertragungselement beim Gleisumbau, beim Gleisneubau und/oder bei der Instandhaltung des Gleises an der Gleisschiene angebracht werden kann. Folglich können mehrere Arbeitsschritte zeitlich parallelisiert und damit besonders zeit- und kosteneffizient durchgeführt werden.

Die Erfindung betrifft ferner ein Verfahren zum Manipulieren eines länglichen Objekts, nämlich einer Gleisschiene. Das Verfahren umfasst vorzugsweise die Schritte: Ankoppeln einer Manipulationseinheit an das längliche Objekt, Manipulieren einer Oberfläche, insbesondere einer Unterseite, des länglichen Objekts mittels der mindestens einen Manipulationseinheit und/oder geführtes Verlagern der Manipulationseinheit entlang der Längsrichtung des länglichen Objekts. Vorzugsweise ist das Verfahren mit mindestens einem der Merkmale weitergebildet, die in Zusammenhang mit der Manipulationsvorrichtung, der Kombination bzw. dem System beschrieben sind. Die Vorteile des Verfahrens entsprechend vorzugsweise den Vorteilen der Manipulationsvorrichtung, der Kombination bzw. des Systems.

Das linienförmige Signalübertragungselement wird vorzugsweise unterbrechungsfrei und/oder einstückig entlang der Gleisschiene, insbesondere an der Unterseite der Gleisschiene, über mindestens fünf, insbesondere mindestens zehn, insbesondere mindestens zwanzig, insbesondere mindestens fünfzig, Gleisschwellen hinweg an der Gleisschiene angeordnet, insbesondere befestigt. Insbesondere können mindestens zwei, insbesondere mindestens fünf, insbesondere mindestens zehn, insbesondere mindestens zwanzig, Sensoren an der Gleisschiene angeordnet, insbesondere befestigt, werden, wobei die Sensoren Bestandteile eines einstückigen und/oder unterbrechungsfreien Signalübertragungselements sind.

Gemäß einem weiteren Aspekt kann eine Befestigung der Gleisschiene, insbesondere eine Schienenbefestigung, gelöst und/oder hergestellt werden. Insbesondere kann hierdurch eine andernfalls, insbesondere von einer Gleisschwelle, verdeckte Oberfläche, insbesondere die Unterseite der Gleisschiene, freigelegt werden.

Gemäß einem weiteren Aspekt kann die Gleisschiene, insbesondere mittels der Verlagerungseinheit, angehoben werden, insbesondere nach dem Lösen der Schienenbefestigung. Das Anheben der Gleisschiene kann mit oder vorzugsweise relativ zu den Gleisschwellen erfolgen. Das Anheben, insbesondere mittels der Verlagerungseinheit, erfolgt vorzugsweise um mindestens 1 cm, insbesondere mindestens 5 cm, insbesondere mindestens 10 cm, insbesondere mindestens 20 cm, insbesondere mindestens 30 cm, und/oder maximal 100 cm, insbesondere maximal 50 cm.

Gemäß einem weiteren Aspekt wird das, insbesondere linienförmige, Signalübertragungselement, insbesondere mit der mindestens einen Lichtleitfaser, insbesondere der Glasfaser, an der Oberfläche, insbesondere der Unterseite, der Gleisschiene, aufgebracht, insbesondere befestigt, insbesondere angeklemmt und/oder angeklebt. An der Unterseite der Gleisschiene ist das Signalübertragungselement besonders gut geschützt und damit robust im Betrieb.

Die Manipulationseinheit kann dazu ausgebildet sein, eine beliebige mechanische, chemische und/oder elektronische Bearbeitung der Gleisschiene durchzuführen. Insbesondere kann die Manipulationseinheit dazu dienen, die Befestigung eines leitungsförmigen Signalübertragungselements auf einer Kontaktfläche der Gleisschiene zu befestigen.

Bei dem leitungsförmigen Signalübertragungselement kann es sich um ein beliebiges Messband, eine Glasfaser, eine elektrische Leitung, eine hydraulische Leitung oder jedes andere Übertragungssystem für physikalische Größen handeln.

Die Manipulationsvorrichtung kann dazu ausgebildet sein, seitlich auf der Gleisschiene aufgehängt oder aufgesetzt zu werden. Dies erlaubt eine einfache Montage und Demontage der Manipulationsvorrichtung der Gleisschiene. Die Manipulationsvorrichtung kann die Gleisschiene in einem Bereich seiner Länge teilweise oder vollständig umschließen.

Im Inneren der Manipulationsvorrichtung können ein oder mehrere Stützmittel vorgesehen sein, die dazu ausgebildet sind, die Manipulationsvorrichtung kraft- oder formschlüssig mit der Gleisschiene zu verbinden. Das mindestens eine Stützmittel kann ein Bestandteil des Führungsmittels sein. Die Verbindung erfolgt derart, dass die Manipulationseinheit zumindest eine Kontaktfläche der Gleisschiene manipulieren kann. Die Kontaktfläche kann an der Oberseite oder an der Unterseite der Gleisschiene sein. Die Kontaktfläche kann aber auch eine Seitenfläche der Gleisschiene sein.

Die Stützmittel können zumindest eine Schiene, insbesondere Teflonschiene, und/oder ein Wälzlager, insbesondere ein Kugellager und/oder ein Rollenlager und/oder eine Walze, und/oder Kette und/oder Abstützrolle und/oder Anpressrolle umfassen. Die Stützmittel sind vorzugsweise federnd an der Manipulationsvorrichtung angeordnet und/oder sind dazu ausgebildet, die Manipulationsvorrichtung an der Oberseite der Gleisschiene abzustützen und/oder gegen die Unterseite der Gleisschiene zu pressen. Die Stützmittel können die Manipulationsvorrichtung und/oder gegen eine Seitenfläche der Gleisschiene drücken.

Es kann eine kraft- und/oder formschlüssige, insbesondere reversibel lösbare Verbindung der Manipulationsvorrichtung mit der Gleisschiene gewährleistet werden, insbesondere während die Manipulationseinheit das Objekt bearbeitet.

Die Manipulationsvorrichtung kann insbesondere dazu ausgebildet sein, sich während der Bearbeitung der Gleisschiene selbständig entlang der Gleisschiene vorwärts zu bewegen.

In einer Ausführungsform kann vorgesehen sein, dass die Manipulationsvorrichtung zumindest ein vorzugsweise federnd gelagertes Abstützmittel, insbesondere eine Abstützrolle, aufweist. Die Abstützrolle kann dazu ausgebildet sein, die Manipulationsvorrichtung an der Oberseite der Gleisschiene rollend abzustützen. Somit kann die Manipulationsvorrichtung an der Oberseite der Gleisschiene rollend entlang bewegt werden. Insbesondere kann die Manipulationsvorrichtung zumindest eine vorzugsweise federnd gelagerte Anpressrolle aufweisen, die dazu ausgebildet ist, die Manipulationsvorrichtung gegen die Unterseite und/oder eine Querseite der Gleisschiene zu pressen. Somit kann während der Bewegung der Manipulationsvorrichtung entlang der Gleisschiene ein Druck gegen Gleisschiene ausgeübt werden.

Das mindestens eine Stützmittel, insbesondere die Abstützrolle und Anpressrolle, kann die Manipulationsvorrichtung formschlüssig an der Gleisschiene lagern, sodass die Bewegung der Manipulationsvorrichtung vorzugsweise nur in Längsrichtung der Gleisschiene möglich ist.

Die Manipulationsvorrichtung kann im Wesentlichen kastenförmig und vorzugsweise quaderförmig ausgebildet sein.

Insbesondere kann die Manipulationsvorrichtung eine seitliche Öffnung, beispielsweise einen Längsschlitz, zur Führung entlang der Gleisschiene aufweisen. Beispielsweise kann die Manipulationsvorrichtung zumindest ein seitliches Gelenk aufweisen, an dem Behälterklappen angeordnet sind. Zum Anbringen der Manipulationsvorrichtung auf der Gleisschiene werden die Behälterklappen aufgeklappt und zum Befestigen wieder zugeklappt. Es kann eine mechanische oder magnetische Verriegelung der Klappen vorgesehen sein.

Die mindestens eine Behälterklappe kann das mindestens eine Verschlusselement bilden.

In einer Ausführungsform können zwei oder mehr Stützmittel vorgesehen sein, die im Inneren der Manipulationsvorrichtung beidseitig des Längsschlitzes und vorzugsweise symmetrisch zu dem Längsschlitz angeordnet sind. Es sind aber auch Ausführungsformen der Erfindung vorgesehen, bei denen die Manipulationsvorrichtung keinen Schlitz aufweist, sondern die Gleisschiene gänzlich umschließt.

Die Manipulationsvorrichtung kann ein vorzugsweise U-förmiges Grundelement aufweisen, wobei die Manipulationseinheit vorzugsweise gegen die Gleisschiene vorgespannt am Grundelement angeordnet ist. Insbesondere kann die Manipulationseinheit im Inneren der Manipulationsvorrichtung am Grundelement angeordnet sein. Gegebenenfalls können auch die Stützmittel am Grundelement angeordnet sein, und zwar vorzugsweise im Inneren der Manipulationsvorrichtung.

Die Manipulationsvorrichtung kann zumindest ein, am Grundelement angeordnetes, vorzugsweise U- oder L-förmiges Deckelelement aufweisen, wobei das Deckelelement vom Grundelement abnehmbar oder wegklappbar ist, um die Manipulationsvorrichtung seitlich auf die Gleisschiene aufhängen oder aufsetzen zu können. Vorzugsweise können die Stützmittel an diesem Deckelelement angeordnet sein, sodass sie ebenfalls von der Gleisschiene weggeklappt werden können.

Die Vorrichtung kann ferner eine Umlenkeinheit, beispielsweise eine Umlenkrolle zur Lagerung und/oder Bereitstellung der leitungsförmigen Signalübertragungseinheit an die Gleisschiene und/oder die Applikationseinheit aufweisen. Beispielsweise kann ein Messband oder eine Glasfaserleitung extern gelagert sein und über die Umlenkeinheit bereitgestellt werden.

Eine erfindungsgemäße Vorrichtung kann zur automatisierten Befestigung eines leitungsförmigen Signalübertragungselements auf einer Kontaktfläche der Gleisschiene ausgebildet sein und/oder zumindest eine erfindungsgemäße Manipulationsvorrichtung umfassen. Die Vorrichtung kann eine Vielzahl separat austauschbarer, modularer und/oder miteinander verbindbarer oder verbundener Manipulationsvorrichtungen mit vorzugsweise unterschiedlichen Manipulationseinheiten umfassen.

Beispielsweise kann eine erfindungsgemäße Vorrichtung zumindest eine Manipulationseinheit mit einer Reinigungseinheit zur chemischen und/oder physikalischen Reinigung der Kontaktfläche und/oder des Signalübertragungselements aufweisen. Die Reinigungseinheit kann vorzugsweise in Vorschubrichtung V vor der nachfolgenden Applikationseinheit angeordnet sein. Somit können die Kontaktfläche oder das Signalübertragungselement vor dem Aufbringen der Klebeschicht, der Schweißnaht oder des Befestigungselements gereinigt werden. Zur mechanischen Reinigung kann beispielsweise eine Sandstrahlreinigung vorgesehen sein.

Ebenso kann eine Manipulationseinheit mit einer Applikationseinheit zum Aufbringen einer Klebeschicht und/oder einer Schweißnaht auf die Kontaktfläche und/oder das Signalübertragungselement vorgesehen sein. Die Applikationseinheit kann zu diesem Zweck über eine Kleberdüse, einen Schweißkopf, und/oder andere Verbindungsmittel wie Schrauben oder Nieten verfügen, sodass die Kontaktfläche punktuell, linear oder flächig mit dem Signalübertragungselement verbunden werden kann. Die Klebeschicht, Schweißnaht und/oder sonstige Verbindungsmittel können Kunststoffe und/oder Metalle umfassen. Es kann dabei sowohl eine kraftschlüssige, als auch eine elastische Verbindung vorgesehen sein.

Ferner kann eine Manipulationseinheit mit einer Anpresseinheit zum Positionieren und Pressen des Signalübertragungselements gegen die Kontaktfläche vorgesehen sein. Die Anpresseinheit kann zumindest eine Anpressrolle oder Anpresswalze zum Pressen des Signalübertragungselements gegen die Kontaktfläche umfassen.

Die Anpresseinheit kann zumindest eine Umlenkrolle zur Bereitstellung der Signalübertragungseinheit aufweisen.

Es können ferner Führungsmittel, insbesondere Leitschienen, Stempel, Druckrollen und ähnliche Vorrichtungen, vorgesehen sein, um das Signalübertragungselement in eine definierte Position zu bringen und/oder mit einem definierten Anpressdruck gegen die Kontaktfläche zu pressen.

Die Anpresseinheit kann dazu ausgebildet sein, das Signalübertragungselement, insbesondere nach oben, gegen die Kontaktfläche zu pressen, sodass das Signalübertragungselement vorzugsweise an der Unterseite der Gleisschiene befestigbar ist. Dies hat den Vorteil, dass das Signalübertragungselement, beispielsweise bei Befestigung an einer Gleisschiene, eine geringere Abnutzung erfährt. Die Anpresseinheit kann alternativ dazu ausgebildet sein, das Signalübertragungselement nach unten gegen die Kontaktfläche zu pressen, sodass das Signalübertragungselement an der Oberseite der Gleisschiene jektsbefestigbar ist.

Ferner kann eine Manipulationseinheit mit einer Abdeckeinheit zum Anbringen einer Abdeckung aus Metall, Kunststoff, Gummi, Textil oder dergleichen oder eines Schutzlacks auf das Signalübertragungselement vorgesehen sein. Die Abdeckeinheit kann in Vorschubrichtung V nach der Anpresseinheit angeordnet sein. Somit kann das Signalübertragungselement nach dem Anpressen durch eine Abdeckung geschützt werden. Zur Abdeckung kann beispielsweise ein Epoxidharz oder dergleichen vorgesehen sein.

Schließlich können die erfindungsgemäße Manipulationsvorrichtung und/oder die Kombination, zur Bewegung der Manipulationsvorrichtung und/oder der Kombination entlang der Gleisschiene in einer Vorschubrichtung V ausgebildete Vortriebseinheit, insbesondere aufweisend den mindestens einen Vortriebsmotor, umfassen. Die Vortriebseinheit kann als eigenständige Einheit, insbesondere unabhängig von der Manipulationsvorrichtung und/oder einem Gleisfahrzeug, ausgebildet sein, insbesondere mit einer eigenen Energieversorgung, insbesondere einem Akku. Die Vortriebseinheit kann elektrisch antreibbare Walzen, Räder oder andere Antriebsmittel aufweisen. Mithilfe der Vortriebseinheit kann die Vorrichtung selbsttätig, insbesondere automatisch, entlang der Gleisschiene in Vorschubrichtung V bewegt werden.

Erfindungsgemäß kann ein Verbund aus Manipulationsvorrichtungen mit unterschiedlichen Manipulationseinheiten kombiniert werden, wobei an jeder beliebigen Position des Verbunds eine Vortriebseinheit positioniert und/oder integriert werden kann. Die Vortriebseinheit kann modular ausgebildet sein und/oder reversibel bzw. auswechselbar an je eine der Manipulationsvorrichtung, insbesondere Manipulationseinheit, ankoppelbar sein. Pro Manipulationsvorrichtung, insbesondere Manipulationseinheit, kann je eine Vortriebseinheit vorgesehen sein. Mehrere Vortriebseinheiten sind für eine effiziente Herstellung vorzugsweise identisch ausgebildet. Die Vortriebseinheit kann oberhalb der Manipulationsvorrichtung, insbesondere der Manipulationseinheit, an dieser befestigt und/oder ankoppelbar sein.

Alternativ kann eine einzige Vortriebseinheit für eine oder mehrere, miteinander gekoppelte Manipulationsvorrichtungen, insbesondere Manipulationseinheiten, vorgesehen sein.

Generell kann die Vortriebseinheit dazu ausgebildet sein, die Gleisschiene, zum Übertragen der Vortriebskraft, insbesondere an einer Oberseite und/oder einer Seitenfläche und/oder an einer Unterseite, zu kontaktieren und/oder zu klemmen.

Erfindungsgemäß kann insbesondere vorgesehen sein, dass entlang der Gleisschiene in einer Vorschubrichtung V eine erste Manipulationsvorrichtung mit einer Reinigungseinheit, und/oder eine zweite Manipulationsvorrichtung mit einer Applikationseinheit, und/oder eine dritte Manipulationsvorrichtung mit einer Anpresseinheit, und/oder eine vierte Manipulationsvorrichtung mit einer Abdeckeinheit, und/oder eine fünfte Manipulationsvorrichtung mit einer Vortriebseinheit vorgesehen sind. Die Manipulationsvorrichtungen selbst können dabei im Wesentlichen identisch sein und sich nur durch ihre, insbesondere integrierten, Manipulationseinheiten unterscheiden. Die Manipulationsvorrichtungen können durch biegesteife und/oder flexible, insbesondere gelenkige, Verbindungsmittel verbunden sein.

Eine erfindungsgemäße Vorrichtung kann eine Vielzahl separat austauschbarer, im Wesentlichen identischer, modularer und/oder miteinander verbindbarer Manipulationsvorrichtungen umfassen. Die Manipulationseinheiten können in diesen Manipulationsvorrichtungen, insbesondere in den jeweiligen Gehäuseeinheiten, untergebracht sein. Insbesondere können die Manipulationsvorrichtungen jeweils eine Applikationseinheit, eine Anpresseinheit, eine Reinigungseinheit, eine Abdeckeinheit und/oder eine Vortriebseinheit vollständig oder teilweise umfassen.

Die Manipulationsvorrichtungen können zu diesem Zweck modulare Anschlüsse und/oder Steckverbindungen aufweisen. Dadurch wird eine einfache Anpassbarkeit der Vorrichtung an unterschiedliche Gegebenheiten ermöglicht. Beispielsweise erfordern manche Anwendungen unterschiedliche Applikationseinheiten, Anpresseinheiten, Reinigungseinheiten, Abdeckeinheiten und/oder Vortriebseinheiten, die durch die modularen Manipulationsvorrichtungen einfach getauscht werden können. Ebenso kann eine Wartung der einzelnen Einheiten leichter erfolgen.

Insbesondere können die Manipulationsvorrichtungen mit der Gleisschiene in Längsrichtung beweglich verbunden sein, sodass sie entlang der Gleisschiene mit gegebenenfalls unterschiedlicher Geschwindigkeit bewegt werden können. Dies ist insbesondere dann vorteilhaft, wenn die einzelnen Schritte der Befestigung des Signalübertragungselements unterschiedlich lang dauern.

Vorzugsweise sind entlang der Gleisschiene in Vorschubrichtung V zunächst eine erste Manipulationsvorrichtung mit einer Vortriebseinheit, vorzugsweise dann eine zweite Manipulationsvorrichtung mit einer Reinigungseinheit, vorzugsweise dann eine dritte Manipulationsvorrichtung mit einer Applikationseinheit, vorzugsweise dann eine vierte Manipulationsvorrichtung mit einer Anpresseinheit, und vorzugsweise eine fünfte Manipulationsvorrichtung mit einer Abdeckeinheit vorgesehen.

Bei einer bevorzugten Ausführungsform der Erfindung ist das Signalübertragungselement ein Messband mit mindestens einem Sensor. Zum Anbringen des Messbands wird die Gleisschiene angehoben und die erfindungsgemäße Vorrichtung auf die Gleisschiene aufgesetzt. Die Manipulationsvorrichtungen klammern sich dabei am Schienenfuß oder am Schienenkopf an und/oder bewegen sich entlang der Gleisschiene fort, um das Messband an der Unterseite des Schienenfußes anzubringen. Zu diesem Zweck können die Manipulationsvorrichtungen die Gleisschiene zumindest teilweise umgreifen, wobei eine Abstützrolle an der Oberseite des Schienenfußes und/oder am Schienenkopf angreift, und/oder eine Anpressrolle an der Unterseite des Schienenfußes.

Erfindungsgemäße Merkmale ergeben sich aus den Patentansprüchen, der Beschreibung der Ausführungsbeispiele und den Figuren.

Die Erfindung wird nachfolgend anhand von nicht-ausschließlichen Ausführungsbeispielen näher erläutert. Es zeigen:
- Fig. 1: eine schematische Darstellung einer Ausführungsform eines erfindungsgemäßen Systems;
- Fig. 2a - 2b: eine schematische Darstellung einer Ausführungsform einer erfindungsgemäßen Manipulationsvorrichtung;
- Fig. 3a - 3b: eine schematische Darstellung einer weiteren Ausführungsform einer erfindungsgemäßen Manipulationsvorrichtung;
- Fig. 4a - 4b: eine schematische Darstellung einer weiteren Ausführungsform einer erfindungsgemäßen Manipulationsvorrichtung;
- Fig. 5: eine schematische Darstellung einer Ausführungsform einer erfindungsgemäßen Kombination.

Anhang der Fig. 1 ist eine erste Ausführungsform eines Systems 16 mit einer Manipulationsvorrichtung 1 beschrieben. Das System 16 weist einen Fahrwagen 17 zum Verlagern der Manipulationsvorrichtung 1 entlang der Gleisschienen 3 auf.

Eine Zuführeinrichtung 18 umfasst eine Haspel 19 zum Bereitstellen eines linienförmigen Signalübertragungselements, insbesondere eines Messbands 10, und ein Umlenkmittel 20 zum Führen des Signalübertragungselements an die Gleisschiene 3.

Eine Verlagerungseinheit 21a, 21b ist dazu ausgebildet, die Gleisschiene 3, insbesondere relativ zu den Gleisschwellen 22, anzuheben und/oder abzusenken.

Eine nicht dargestellte Montageeinheit ist dazu ausgebildet, eine Schienenbefestigung der Gleisschienen 3 vor dem Anheben zu lösen und nach dem Absenken auf die Gleisschwellen 22 wiederherzustellen.

Das System 1 ist optional als Gleisstopfmaschine ausgebildet. Bevorzugter ist das System 1 als Gleisinstandhaltungsmaschine und/oder Gleisverlegemaschine ausgebildet. Bei der Ausbildung als Gleisinstandhaltungsmaschine kann das System 1 optional ein Richtaggregat 23 aufweisen.

Vorzugsweise umfasst das System 1 mindestens eine, insbesondere zwei, Montageeinheiten 23a, 23b zum, insbesondere automatisierten, Herstellen und/oder Lösen einer Befestigung, insbesondere einer Schraubverbindung, der Gleisschiene 3 mit den Gleisschwellen 22.

Bei der Ausbildung als Gleisstopfmaschine kann das System 1 mindestens ein Stopfaggregat aufweisen. Das Gleisstopfaggregat ist bevorzugt in einem Bereich positioniert, in dem die Gleisschienen 3 an den Gleisschwellen 22 befestigt sind, insbesondere entlang der Schienenlängsrichtung vor bzw. hinter der Verlagerungseinheit 21a, 21b.

Fig. 2a - 2b zeigen eine schematische Darstellung einer ersten Ausführungsform einer erfindungsgemäßen Manipulationsvorrichtung 1 in einem Querschnitt und in einem Seitenriss. Die Manipulationsvorrichtung 1 umfasst eine Manipulationseinheit 2 zur Manipulation einer Gleisschiene 3. In diesem Ausführungsbeispiel umfasst die Manipulationsvorrichtung 1 die Gleisschiene 3 teilweise. Die Manipulationsvorrichtung 1 ist im Wesentlichen quaderförmig und weist zwei Gelenke auf. Sie kann seitlich auf die Gleisschiene 3 aufgehängt werden, um die Gleisschiene 3 in einem Bereich ihrer Länge teilweise zu umschließen. Im Inneren der Manipulationsvorrichtung 1 ist eine Kopplungseinrichtung mit einem Führungsmittel, insbesondere mit einem Stützmittel, in Form von Abstützrollen 5, 5' vorgesehen. Diese sind dazu ausgebildet, die Manipulationsvorrichtung 1 derart formschlüssig mit der Gleisschiene 3 zu verbinden, dass die Manipulationseinheit 2 eine an der Unterseite der Gleisschiene 3 befindliche Kontaktfläche 4, insbesondere entlang der Längsrichtung des Objekts verlagerbar, manipulieren kann.

In diesem Ausführungsbeispiel ist die Manipulationsvorrichtung 1 kastenförmig mit einem U-förmigen Grundelement 8 und zwei, über Gelenke verbundene L-förmige Verschlusselemente, insbesondere Deckelelemente 9, 9', angeordnet. Die Manipulationseinheit 2 ist am Grundelement 8 über Spiralfedern oder dergleichen federnd angeordnet und über eine mit Pfeilen angedeutete Kraft gegen die Gleisschiene 3 ausgerichtet. Die Abstützrollen 5, 5' sind an den Deckelelementen 9, 9' befestigt und stützen die Manipulationsvorrichtung 1 an der Gleisschiene 3 ab. Der Schienenkopf der Gleisschiene 3 ragt durch einen Spalt 7 zwischen den Deckelementen 9, 9'. An der Unterseite des Schienenfußes der Gleisschiene 3 befindet sich die Kontaktfläche 4, an der das Messband 10 angeordnet ist, welches von der Manipulationseinheit 2 bearbeitet wird.

Fig. 3a - 3b zeigen eine schematische Darstellung einer zweiten Ausführungsform einer erfindungsgemäßen Manipulationsvorrichtung 1 in einem Querschnitt und in einem Seitenriss. In diesem Ausführungsbeispiel umfasst die Manipulationsvorrichtung 1 die Gleisschiene 3 vollständig. Die Manipulationsvorrichtung 1 hat ein U-förmiges Grundelement 8 und ein U-förmiges Deckelelement 9, welches auf einer Seite über ein Gelenk, und auf einer Seite über eine Schraubverbindung mit dem Grundelement 8 verbunden ist. In diesem Ausführungsbeispiel sind mehrere Manipulationseinheiten 2, 2' vorgesehen, die sowohl die Unterseite des Schienenfußes, als auch die Oberseite des Schienenfußes bearbeiten. Eine Abstützrolle 5 ist am Deckelement 9 angeordnet und stützt die Manipulationsvorrichtung 1 am Schienenkopf der Gleisschiene 3 ab.

Fig. 4a - 4b zeigen eine schematische Darstellung einer dritten Ausführungsform einer erfindungsgemäßen Manipulationsvorrichtung 1 in einem Querschnitt und in einem Seitenriss. In diesem Ausführungsbeispiel ist die Manipulationsvorrichtung 1 nach unten offen und ist lediglich von oben auf die Gleisschiene 3 aufgesetzt. Die Manipulationseinheit 2' bearbeitet eine Oberseite des Schienenfußes, an dem das Messband 10 angeordnet ist. Eine über Spiralfedern oder dergleichen federnd gelagerte Abstützrolle 5 ist an der Oberseite des U-förmigen Grundelements 8 vorgesehen; ferner befindet sich an der Seite der Gleisschiene 3 eine Anpressrolle 6, die gegen den Schienenhals drückt. Wiederum sind zwei Gelenke vorgesehen, die das Grundelement 8 mit den Deckelelementen 9, 9' gelenkig verbinden, sodass die Manipulationsvorrichtung 1 leicht auf die Gleisschiene 3 aufgesetzt werden kann.

Fig. 5 zeigt eine schematische Darstellung einer Ausführungsform einer erfindungsgemäßen Kombination zur automatisierten Befestigung eines Messbands 10 auf einer untenliegenden Kontaktfläche 4 am Schienenfuß einer, vom Gleisbett hochgehobenen Gleisschiene 3. Die Kombination bewegt sich entlang der Gleisschiene 3 selbsttätig in Vorschubrichtung V vorwärts.

Die Kombination umfasst in dieser Ausführungsform sechs hintereinander angeordnete und verbundene Manipulationsvorrichtungen 1, 1', 1", 1‴, 1"", 1ʺ‴ Die Manipulationsvorrichtungen 1, 1', 1", 1‴, 1"", 1ʺ‴ beherbergen eine mechanische Reinigungseinheit 11, eine chemische Reinigungseinheit 11', eine Applikationseinheit 12, eine Anpresseinheit 13, eine Abdeckeinheit 14 und eine Vortriebseinheit 15. Ebenfalls dargestellt ist eine Umlenkrolle in der Applikationseinheit 12, welche das Messband 10 bereitstellt.

Die Reinigungseinheiten 11, 11' reinigen die Kontaktfläche 4 der Gleisschiene 3 und das Messband 10 mechanisch und chemisch. Die nachfolgende Applikationseinheit 12 bringt eine Klebeschicht auf die Kontaktfläche 4 auf. Die Anpresseinheit 13 presst das Messband 10 nach oben gegen die Kontaktfläche 4 der Gleisschiene 3, sodass das von der Umlenkrolle bereitgestellte Messband 10 an der Unterseite der Gleisschiene 3 befestigt wird.

Nachfolgend befindet sich eine Abdeckeinheit 14, die das Messband 10 mit einer Kunststoff-Beschichtung bedeckt.

Die Vortriebseinheit 15 dient zur Bewegung der verbundenen Manipulationsvorrichtungen 1 entlang der Gleisschiene 3 und verfügt dazu über elektrisch antreibbare Walzen oder andere Antriebsmittel. In diesem Ausführungsbeispiel sind die Manipulationsvorrichtungen 1 starr miteinander verbunden. Nachdem die Kombination die Gleisschiene 3 bearbeitet hat, wird die Gleisschiene 3 wieder ins Gleisbett abgesenkt.

Die gegenständliche Erfindung beschränkt sich jedoch nicht auf die dargestellten Ausführungsbeispiele, sondern umfasst sämtliche Gegenstände im Rahmen der nachfolgenden Patentansprüche.

## Patentansprüche

1. Manipulationsvorrichtung (1) zum Einwirken auf ein längliches Objekt, aufweisend
1.1 mindestens eine Manipulationseinheit (2) zum Einwirken auf eine Oberfläche (4) des länglichen Objekts,
1.2 eine Kopplungseinrichtung zum reversiblen Ankoppeln der mindestens einen Manipulationseinheit (2) an das längliche Objekt derart, dass die mindestens eine Manipulationseinheit (2) auf die Oberfläche (4), insbesondere die Unterseite, des länglichen Objekts einwirken kann, wobei die Kopplungseinrichtung ein Führungsmittel zum geführten Verlagern der Manipulationsvorrichtung (1) entlang einer Längsrichtung des länglichen Objekts aufweist, und
1.3 eine Zuführeinrichtung (18) mit mindestens einer Umlenkrolle zum kontinuierlichen Zuführen eines linienförmigen Signalübertragungselements an die Oberfläche (4) des länglichen Objekts,
1.4 wobei das längliche Objekt eine Gleisschiene (3) ist,
1.5 wobei die Manipulationseinheit (2) ein Anpressmittel zum Anpressen des linienförmigen Signalübertragungselements an die Oberfläche des länglichen Objekts aufweist und
1.6 wobei die Zuführeinrichtung (18) dazu ausgebildet ist, das linienförmige Signalübertragungselement zum Anpressmittel zu fördern.

2. Manipulationsvorrichtung (1) nach Anspruch 1, **dadurch gekennzeichnet, dass** das linienförmige Signalübertragungselement mindestens eine Lichtleitfaser aufweist.

3. Manipulationsvorrichtung (1) nach Anspruch 1 oder 2, **dadurch gekennzeichnet, dass** die mindestens eine Manipulationseinheit dazu ausgebildet ist, ein linienförmiges Signalübertragungselement, insbesondere mit mindestens einer Lichtleitfaser, an der Oberfläche (4) des länglichen Objekts aufzubringen.

4. Manipulationsvorrichtung (1) nach einem der vorstehenden Ansprüche, **dadurch gekennzeichnet, dass** die Kopplungseinrichtung ein Vorspannmittel zum Anpressen der mindestens einen Manipulationseinheit (2) an die Oberfläche (4) des länglichen Objekts aufweist.

5. Manipulationsvorrichtung (1) nach einem der vorstehenden Ansprüche, **gekennzeichnet durch** einen Vortriebsmotor (15) zum Verlagern der Manipulationsvorrichtung (1) entlang der Längsrichtung des länglichen Objekts.

6. Manipulationsvorrichtung (1) nach einem der vorstehenden Ansprüche, **dadurch gekennzeichnet, dass** die Kopplungseinrichtung das längliche Objekt über einen Winkel von mindestens 240 °, bezogen auf eine Mittellängsachse des länglichen Objekts, umgibt.

7. Manipulationsvorrichtung (1) nach einem der vorstehenden Ansprüche, **gekennzeichnet durch** eine Gehäuseeinheit welche das längliche Objekt in einem Abschnitt seiner Länge zumindest teilweise, insbesondere vollständig, umgibt.

8. Kombination, aufweisend mehrere miteinander verbindbare Manipulationsvorrichtungen gemäß einem der vorstehenden Ansprüche (1, 1', 1", 1‴, 1"", 1ʺ‴) mit unterschiedlichen Manipulationseinheiten (2, 2').

9. Kombination nach Anspruch 8, **dadurch gekennzeichnet, dass** zumindest eine der Manipulationseinheiten (2, 2') eine Reinigungseinheit (11, 11') zur chemischen und/oder physikalischen Reinigung der Oberfläche (4) und/oder des Signalübertragungselements, eine Applikationseinheit (12) zum Aufbringen eines linienförmigen, Signalübertragungselements und/oder einer Klebeschicht und/oder einer Schweißnaht auf die Oberfläche (4) und/oder der Klebschicht auf das Signalübertragungselement, eine Anpresseinheit (13) zum Positionieren und/oder Pressen des Signalübertragungselements gegen die Oberfläche (4), und/oder eine Abdeckeinheit (14) zum Anbringen einer Abdeckung und/oder eines Schutzlacks auf das Signalübertragungselement ist.

10. Kombination nach Anspruch 8 oder 9, **dadurch gekennzeichnet, dass** mindestens eine der Manipulationseinheiten (2, 2') eine Reinigungseinheit (11) zur Reinigung der Oberfläche (4) und mindestens eine der Manipulationseinheiten (2, 2') eine Applikationseinheit (12) zum Aufbringen des linienförmigen Signalübertragungselements an der Oberfläche (4) ist.

11. Kombination nach einem der Ansprüche 8 bis 10, **gekennzeichnet durch** eine flexible, insbesondere gelenkige, Verbindung zwischen mindestens zwei der mehreren Manipulationsvorrichtungen (1, 1', 1", 1‴, 1ʺʺ, 1ʺ‴).

12. System (16), aufweisend
12.1 einen Fahrwagen (17), insbesondere ein Gleisfahrzeug zum Befahren von Gleisschienen (3), und
12.2 mindestens eine an dem Fahrwagen angebrachte Manipulationsvorrichtung (1) nach einem der Ansprüche 1 bis 7 und/oder mindestens eine Kombination nach einem der Ansprüche 8 bis 11.

13. System (16) nach Anspruch 12, **dadurch gekennzeichnet, dass** die mindestens eine Manipulationsvorrichtung (1) und/oder die mindestens eine Kombination mittels des Fahrwagens (17) entlang der Längsrichtung des Objekts verlagerbar sind.

14. Verfahren zum Manipulieren eines länglichen Objekts, umfassend die Schritte:
14.1 Ankoppeln mindestens einer Manipulationseinheit (2) an das längliche Objekt,
14.2 Einwirken auf eine Oberfläche (4), insbesondere eine Unterseite, des länglichen Objekts mittels der mindestens einen Manipulationseinheit (2)
14.3 geführtes Verlagern der mindestens einen Manipulationseinheit (2) entlang der Längsrichtung des länglichen Objekts,
14.4 kontinuierliches Zuführen eines linienförmigen Signalübertragungselements an die Oberfläche (4) des länglichen Objekts und
14.5 Aufbringen des linienförmigen Signalübertragungselements, insbesondere mit mindestens einer Lichtleitfaser, an der Oberfläche (4) des länglichen Objekts mittels der mindestens einen als Applikationseinheit (12) ausgebildeten Manipulationseinheit (2),
14.6 wobei das länglichen Objekt eine Gleisschiene (3) ist.

15. Verfahren nach Anspruch 14, **gekennzeichnet durch** Lösen einer Befestigung des länglichen Objekts, insbesondere einer Schienenbefestigung der Gleisschiene (3), und/oder Anheben des länglichen Objekts.

## Claims

1. Manipulation device (1) for acting on an elongated object, having
1.1 at least one manipulation unit (2) for acting on a surface (4) of the elongated object,
1.2 a coupling device for reversibly coupling the at least one manipulation unit (2) to the elongated object in such a way that the at least one manipulation unit (2) can act on the surface (4), in particular the bottom, of the elongated object, wherein the coupling device has a guide means for the guided displacement of the manipulation device (1) along a longitudinal direction of the elongated object, and
1.3 a feed device (18) with at least one deflection roller for continually feeding a linear signal transmission element to the surface (4) of the elongated object,
1.4 wherein the elongated object is a railroad rail (3),
1.5 wherein the manipulation unit (2) has a pressing means for pressing the linear signal transmission element against the surface of the elongated object and
1.6 wherein the feed device (18) is designed to convey the linear signal transmission element to the pressing means.

2. Manipulation device (1) according to Claim 1, **characterised in that** the linear signal transmission element has at least one optical fibre.

3. Manipulation device (1) according to Claim 1 or 2, **characterised in that** the at least one manipulation unit is designed to apply a linear signal transmission element, in particular with at least one optical fibre, to the surface (4) of the elongated object.

4. Manipulation device (1) according to one of the preceding claims, **characterised in that** the coupling device has a pre-tensioning means for pressing the at least one manipulation unit (2) against the surface (4) of the elongated object.

5. Manipulation device (1) according to one of the preceding claims, **characterised by** a propulsion motor (15) for displacing the manipulation device (1) along a longitudinal direction of the elongated object.

6. Manipulation device (1) according to one of the preceding claims, **characterised in that** the coupling device surrounds the elongated object over an angle of at least 240°, relative to a central longitudinal axis of the elongated object.

7. Manipulation device (1) according to one of the preceding claims, **characterised by** a housing unit which at least partially, in particular completely, surrounds the elongated object in a section of its length.

8. Combination, having a plurality of interconnectable manipulation devices according to one of the preceding claims (1, 1', 1", 1‴, 1"", 1ʺ‴) with different manipulation units (2, 2').

9. Combination according to Claim 8, **characterised in that** at least one of the manipulation units (2, 2') is a cleaning unit (11, 11') for chemically and/or physically cleaning the surface (4) and/or the signal transmission element, an application unit (12) for applying a linear signal transmission element and/or an adhesive layer and/or a welding seam to the surface (4) and/or the adhesive layer to the signal transmission element, a pressing unit (13) for positioning and/or pressing the signal transmission element against the surface (4), and/or a cover unit (14) for applying a cover and/or a protective coating to the signal transmission element.

10. Combination according to Claim 8 or 9, **characterised in that** at least one of the manipulation units (2, 2') is a cleaning unit (11) for cleaning the surface (4) and at least one of the manipulation units (2, 2') is an application unit (12) for applying the linear signal transmission element to the surface (4).

11. Combination according to one of Claims 8 to 10, **characterised by** a flexible, in particular articulated, connection between at least two of the plurality of manipulation devices (1, 1 ', 1", 1‴, 1"", 1ʺ‴).

12. System (16), having
12.1 a carriage (17), in particular a track vehicle for travelling on railroad rails (3), and
12.2 at least one manipulation device (1) according to one of Claims 1 to 7 attached to the carriage and/or at least one combination according to one of Claims 8 bis 11.

13. System (16) according to Claim 12, **characterised in that** the at least one manipulation device (1) and/or the at least one combination can be displaced along the longitudinal direction of the object by means of the carriage (17).

14. Method for manipulating an elongated object, comprising the steps:
14.1 coupling at least one manipulation unit (2) to the elongated object,
14.2 acting on a surface (4), in particular a bottom, of the elongated object by means of the at least one manipulation unit (2),
14.3 guided displaced of the at least one manipulation unit (2) along a longitudinal direction of the elongated object,
14.4 continuously feeding a linear signal transmission element to the surface (4) of the elongated object and
14.5 applying the linear signal transmission element, in particular with at least one optical fibre, to the surface (4) of the elongated object by means of the at least one manipulation unit (2) designed as an application unit (12),
14.6 wherein the elongated object is a railroad rail (3).

15. Method according to Claim 14, **characterised by** releasing a fastening of the elongated object, in particular a rail fastening of the railroad rail (3), and/or lifting the elongated object.

## Revendications

1. Dispositif de manipulation (1) destiné à agir sur un objet allongé, présentant
1.1 au moins une unité de manipulation (2) destinée à agir sur une surface (4) de l'objet allongé,
1.2 un organe de couplage pour coupler de manière réversible l'au moins une unité de manipulation (2) à l'objet allongé de telle manière que l'au moins une unité de manipulation (2) peut agir sur la surface (4), en particulier la face inférieure, de l'objet allongé, l'organe de couplage présentant un moyen de guidage pour le déplacement guidé du dispositif de manipulation (1) le long d'une direction longitudinale de l'objet allongé, et
1.3 un organe d'alimentation (18) comportant au moins une poulie de renvoi pour alimenter en continu un élément de transmission de signal linéaire à la surface (4) de l'objet allongé,
1.4 dans lequel l'objet allongé est un rail de chemin de fer (3),
1.5 dans lequel l'unité de manipulation (2) présente un moyen de pression pour presser l'élément de transmission de signal linéaire contre la surface de l'objet allongé et
1.6 dans lequel l'organe d'alimentation (18) est conçu pour transporter l'élément de transmission de signal linéaire jusqu'au moyen de pression.

2. Dispositif de manipulation (1) selon la revendication 1, **caractérisé en ce que** l'élément de transmission de signal linéaire présente au moins une fibre optique.

3. Dispositif de manipulation (1) selon la revendication 1 ou 2, **caractérisé en ce que** l'au moins une unité de manipulation est conçue pour appliquer un élément de transmission de signal linéaire, en particulier comportant au moins une fibre optique, sur la surface (4) de l'objet allongé.

4. Dispositif de manipulation (1) selon l'une des revendications précédentes, **caractérisé en ce que** l'organe de couplage présente un moyen de sollicitation pour presser l'au moins une unité de manipulation (2) contre la surface (4) de l'objet allongé.

5. Dispositif de manipulation (1) selon l'une des revendications précédentes, **caractérisé par** un moteur de propulsion (15) pour déplacer le dispositif de manipulation (1) le long de la direction longitudinale de l'objet allongé.

6. Dispositif de manipulation (1) selon l'une des revendications précédentes, **caractérisé en ce que** l'organe de couplage entoure l'objet allongé sur un angle d'au moins 240°, par rapport à un axe longitudinal médian de l'objet allongé.

7. Dispositif de manipulation (1) selon l'une des revendications précédentes, **caractérisé par** une unité de boîtier qui entoure au moins en partie, en particulier entièrement, l'objet allongé dans une partie de sa longueur.

8. Combinaison, présentant plusieurs dispositifs de manipulation selon l'une des revendications précédentes (1, 1', 1", 1‴, 1", 1ʺ‴) pouvant être reliés les uns aux autres et comportant différentes unités de manipulation (2, 2').

9. Combinaison selon la revendication 8, **caractérisée en ce qu'**au moins une des unités de manipulation (2, 2') est une unité de nettoyage (11, 11') pour nettoyer chimiquement et/ou physiquement la surface (4) et/ou l'élément de transmission de signal, une unité d'application (12) pour appliquer un élément de transmission de signal linéaire et/ou une couche adhésive et/ou un cordon de soudure sur la surface (4) et/ou la couche adhésive sur l'élément de transmission de signal, une unité de pression (13) pour positionner et/ou presser l'élément de transmission de signal contre la surface (4), et/ou une unité de recouvrement (14) pour appliquer un élément de recouvrement et/ou une peinture protectrice sur l'élément de transmission de signal.

10. Combinaison selon la revendication 8 ou 9, **caractérisée en ce qu'**au moins une des unités de manipulation (2, 2') est une unité de nettoyage (11) pour nettoyer la surface (4) et au moins une des unités de manipulation (2, 2') est une unité d'application (12) pour appliquer l'élément de transmission de signal linéaire sur la surface (4).

11. Combinaison selon l'une des revendications 8 à 10, **caractérisée par** une liaison flexible, en particulier articulée, entre au moins deux des plusieurs dispositifs de manipulation (1, 1', 1", 1‴, 1"", 1ʺ‴).

12. Système (16), présentant
12.1 une voiture mobile (17), en particulier un véhicule ferroviaire destiné à circuler sur des rails de chemin de fer (3), et
12.2 au moins un dispositif de manipulation (1) selon l'une des revendications 1 à 7 monté sur la voiture mobile et/ou au moins une combinaison selon l'une des revendications 8 à 11.

13. Système (16) selon la revendication 12, **caractérisé en ce que** l'au moins un dispositif de manipulation (1) et/ou l'au moins une combinaison peuvent être déplacés au moyen de la voiture mobile (17) le long de la direction longitudinale de l'objet.

14. Procédé de manipulation d'un objet allongé, comprenant les étapes :
14.1 couplage d'au moins une unité de manipulation (2) à l'objet allongé,
14.2 action sur une surface (4), en particulier une face inférieure, de l'objet allongé au moyen de l'au moins une unité de manipulation (2),
14.3 déplacement guidé de l'au moins une unité de manipulation (2) le long de la direction longitudinale de l'objet allongé,
14.4 alimentation continue d'un élément de transmission de signal linéaire à la surface (4) de l'objet allongé et
14.5 application de l'élément de transmission de signal linéaire, en particulier comportant au moins une fibre optique, sur la surface (4) de l'objet allongé au moyen de l'au moins une unité de manipulation (2) réalisée sous la forme d'une unité d'application (12),
14.6 l'objet allongé étant un rail de chemin de fer (3).

15. Procédé selon la revendication 14, **caractérisé par** le desserrage d'une fixation de l'objet allongé, en particulier d'une fixation de rail du rail de chemin de fer (3), et/ou le levage de l'objet allongé.
